# EUROPÄISCHE PATENTSCHRIFT

(11) **EP 4 355 173 B1**
(45) Veröffentlichungstag und Bekanntmachung des Hinweises auf die Patenterteilung: **29.01.2025**
(21) Anmeldenummer: 22733103.0
(22) Anmeldetag: 14.06.2022
(51) Int. Cl.: A47B 88/95

(54) **VERBINDUNGSANORDNUNG ZUR VERBINDUNG EINER SCHUBKASTENWAND MIT EINEM SCHUBKASTENBODEN**
CONNECTING ELEMENTS FOR CONNECTING SIDE OR FRONT WALL TO BOTTOM OF DRAWERS
ELEMENTS DE CONNECTION POUR LIER FOND ET COTÉ DE TIROIR

(30) Priorität: 18.06.2021 DE 102021115873
(43) Veröffentlichungstag der Anmeldung: 24.04.2024
(73) Patentinhaber: Paul Hettich GmbH & Co. KG, 32278 Kirchlengern (DE)
(72) Erfinder: WEICHELT, Rainer, 32278 Kirchlengern (DE); HARTMANN, Florian, 32278 Kirchlengern (DE)
(74) Vertreter: Dantz, Jan Henning
(86) Internationale Anmeldenummer: PCT/EP2022/066166
(87) Internationale Veröffentlichungsnummer: WO 2022/263442

(56) Entgegenhaltungen:
- CN-A- 111 345 615
- DE-A1- 102018 112 133
- DE-U1- 20 114 852

## Beschreibung

Die vorliegende Erfindung betrifft eine Verbindungsanordnung zur Verbindung einer Schubkastenwand, insbesondere einer Schubkastenfrontblende, mit einem Schubkastenboden gemäß dem Oberbegriff des Anspruchs 1. Die Erfindung betrifft des Weiteren einen Schubkasten.

Eine gattungsgemäße Verbindungsanordnung ist beispielsweise aus der DE 10 2011 052 897 A1 bekannt. Wie in dieser Druckschrift ausgeführt, dient die Verbindungsanordnung bevorzugt der zusätzlichen Fixierung einer Frontblende eines Schubkastens am Schubkastenboden sowie der zusätzlichen Abstützung des Schubkastenbodens, um die Fixierung der Frontblende an den Seitenzargen des Schubkastens zu unterstützen. Diese Verbindungsanordnung hat sich in der Praxis an sich bewährt.

Als nachteilig hat sich herausgestellt, dass die Montage dieser Verbindungsanordnung relativ aufwändig ist, da einerseits zur korrekten Fixierung die Schubkastenblende manuell an den Schubkastenboden angedrückt werden und gleichzeitig ein über eine biegbare Lasche mit einem Basisteil verbundenes Montageelement, das der Fixierung der Verbindungsanordnung am Schubkastenboden dient, manuell in den Schacht des Basisteils eingeführt werden muss, um das Montageelement mit dem Schubkastenboden zu verschrauben.

Weitere Verbindungsanordnungen sind aus der DE 10 2018 112 113 A1, DE 20 11 48 42 U1 und der CN 111 345 615 A bekannt.

Aufgabe der vorliegenden Erfindung ist es, eine Verbindungsanordnung der gattungsgemäßen Art dahingehend weiterzuentwickeln, dass dieses in einfacherer Weise montierbar ist, bei gleichzeitiger Minimierung eines Spaltes zwischen den beiden miteinander zu verbindenden Schubkastenteilen.

Diese Aufgabe wird durch eine Verbindungsanordnung mit den Merkmalen des Anspruchs 1 gelöst sowie durch einen Schubkasten mit den Merkmalen des Anspruchs 15.

Die erfindungsgemäße Verbindungsanordnung zur Verbindung einer Schubkastenwand mit einem Schubkastenboden, derart, dass eine Verschiebung der beiden Schubkastenteile zueinander entlang wenigstens einer ersten Richtungsachse unterbunden und entlang wenigstens einer zweiten Richtungsachse begrenzt möglich ist, weist ein Basisteil mit einer Halteplatte und wenigstens einem ersten Montageelement zur Fixierung des Basisteils an der Schubkastenwand auf. Eine Schubkastenwand kann als Rückwand, Seitenwand und/oder Frontblende ausgebildet sein.

Die Verbindungsanordnung weist des Weiteren ein in einen Schacht in der Halteplatte des Basisteils einführbares zweites Montageelement auf, das an dem Schubkastenboden fixierbar ist.

Das zweite Montageelement weist eine Durchgangsbohrung zur Aufnahme eines Fixierungsmittels, insbesondere einer Schraube, eines Spannstifts, eines Dübels, Niets oder dergleichen, auf, mit dem das zweite Montageelement an dem Schubkastenboden fixierbar ist.

Einander gegenüber liegende, nahezu parallel oder nahezu parallel zueinander ausgerichtete Schachtwände des Schachts und an diesen entlang führbare Seitenwände des zweiten Montageelements sind spitzwinklig geneigt zur Durchgangsbohrung des zweiten Montageelements ausgerichtet oder bogenförmig.

Durch die Neigung der Schachtwände und der Seitenwände des Montageelements ist es in einfacher Weise ermöglicht, während der Montage beim Fixieren des zweiten Montageelements an dem Schubkastenboden die Schubkastenwand durch das Einführen des zweiten Montageelements in den Schacht des an der Schubkastenwand fixierten Basisteils selbständig an den Schubkastenboden heranzuziehen und damit einen Spalt zwischen den beiden Schubkastenteilen in einfacher Weise zu minimieren.

Vorteilhafte Ausführungsvarianten der Erfindung sind Gegenstand der Unteransprüche.

Gemäß einer vorteilhaften Ausführungsvariante ist eine sich in der dritten Richtungsachse erstreckende Breite des Schachts größer als eine Breite des in den Schacht einführbaren zweiten Montageelements.

Dies ermöglicht eine spätere Justierung der beiden Schubkastenteile zueinander in der zweiten und/oder dritten Richtungsachse.

Gemäß einer vorteilhaften Weiterbildung sind der Schacht und das zweite Montageelement in einer Ebene senkrecht zur zweiten Richtungsachse betrachtet T-förmig gestaltet.

Dies ermöglicht einerseits eine zuverlässige Führung des zweiten Montageelements in dem Schacht und zum zweiten eine stabile Gestaltung der Halteplatte des Basisteils, da durch die T-förmige Gestaltung insbesondere des Schachts im Bereich der Halteplatte Materialverstärkungen ermöglicht sind.

Gemäß einer weiteren vorteilhaften Ausführungsvariante ist das zweite Montageelement in einem Zustand vor dessen Montage an dem Schubkastenboden über eine Verbindung, insbesondere wenigstens einen Steg oder wenigstens eine Filmhaut derart an der Halteplatte fixiert, dass das zweite Montageelement zumindest teilweise aus dem Schacht vorsteht.

Dies ermöglicht eine Vorfixierung des zweiten Montageelements an der Halteplatte, bevorzugt oberhalb des Schachtes und erübrigt damit eine manuelle Positionierung des zweiten Montageelements zur Einführung in den Schacht, wodurch die Montage deutlich erleichtert wird. Dazu kann das zweite Montageelement in einer einstückigen Bauweise mit der Halteplatte hergestellt werden und über mindestens einen Filmanguß mit dieser lösbar verbunden sein.

Gemäß einer vorteilhaften Weiterbildung ist die Verbindung durch eine Einführbewegung des zweiten Montageelements in den Schacht hinein zerstörbar.

Gemäß einer weiteren Ausführungsvariante der Erfindung ist das wenigstens eine erste Montageelement als Dübel, insbesondere als geschlitzter Dübel, ausgebildet, mit Rippen oder Harpunenstegen, die zumindest teilumfänglich an der Dübelaußenseite angeordnet sind.

Dadurch ist eine zuverlässige Fixierung des Basisteils an der Schubkastenwand gewährleistet, wobei in den Dübel Schrauben eingeschraubt oder Stifte eingepresst werden, die die Harpunenstege in einer dazu vorgesehenen Bohrung in der Schubkastenwand aufspreizen.

Gemäß einer weiteren vorteilhaften Ausführungsvariante ist zwischen der Halteplatte und dem wenigstens einem ersten Montageelement ein elastischer Bereich angeformt.

Dieser elastischer Bereich hat den Vorteil, dass auch bei Fehlstellung der Schubkastenteile zueinander eine Montage möglich ist und Montagetoleranzen ausgeglichen werden können, beispielsweise in einem Falle, bei dem der Spalt zwischen Schubkastenteilen bereits vor Ansetzen des zweiten Montageelements am Schubkastenboden geringer ist als die Verschiebung des Basisteils in Richtung der ersten Richtungsachse beim Eintauchen des zweiten Montageelements in den Schacht, so dass dadurch eine unerwünschte Aufwölbung oder sonstige Verformung des Basisteils durch den elastischen Bereich verhindert wird.

Ein zusätzlicher Vorteil ist, dass durch den elastischen Bereich der Gesamtspannweg, der nach vollständigem Einführen des Fixiermittels in das zweite Montageelement aber vor dem Hineinbewegen des zweiten Montageelementes in den Schacht erreicht ist, ausgeglichen wird. Dieser Gesamtspannweg ist auch von der Verstellrichtung der Schubkastenwand entlang der zweiten Richtungsachse abhängig.

Der elastische Bereich weist bevorzugt mehrere reversibel biegbare Lamellen auf.

Der Knautschbereich ist gemäß einer bevorzugten Ausführungsvariante in Richtung der ersten Richtungsachse reversibel dehnbar, was die weiter oben genannten Vorteile bringt.

Gemäß einer weiteren bevorzugten Ausgestaltung ist die Halteplatte unter Biegung des elastischen Bereichs um eine zur dritten Richtungsachse parallele Biegungsachse so reversibel verbiegbar, dass die Halteplatte aus einer Position, bei der das zweite Montageelement in dem Schacht versenkt ist, in eine Position biegbar ist, bei der das zweite Montageelement vollständig aus dem Schacht hervorsteht.

Eine solche Biegbarkeit des elastischen Bereichs ermöglicht in einfacher Weise ein Lösen der Verbindung zwischen dem Basisteil und dem zweiten Montageelement, ohne dass das Basisteil oder das zweite Montageelement von dem jeweiligen Schubkastenteil gelöst werden muss.

Gemäß einer weiteren vorteilhaften Ausführungsvariante ist in einer einer Andruckfläche des zweiten Montageelements abgewandten Fläche eine die Durchgangsbohrung umgebende Ausnehmung zur Begrenzung der Eindringtiefe des Fixierungsmittels angeformt, wodurch eine formschlüssige Fixierung des zweiten Montageelements am Schubkastenboden ermöglicht ist, ohne dass das Fixierungsmittel, beispielsweise in Gestalt einer Schraube oder eines Spannstiftes, mit seinem Kopf aus dem zweiten Montageelement vorsteht.

Gemäß einer weiteren vorteilhaften Ausführungsvariante ist an einem dem ersten Montageelement abgewandten Bereich der Halteplatte wenigstens eine Fingermulde angeformt.

Die Fingermulde ist dabei vorzugsweise als gebogener Steg mit an diesem angeformten Rippen ausgebildet.

Eine solche Fingermulde ermöglicht in einfacher Weise ein manuelles Heranziehen der Schubkastenwand an den Schubkastenboden zur Verringerung des dazwischen vorhandenen Spalts zur Ausrichtung des Basisteils vor der Fixierung des zweiten Montageelements am Schubkastenboden.

Ein Schubkasten mit einer gegenüber einem Schubkastenboden höhen- und/oder seitenjustierbaren Frontblende, bei dem der Schubkastenboden über eine Verbindungsanordnung mit der Frontblende verbunden ist, zeichnet sich durch eine wie oben beschriebene Verbindungsanordnung aus.

Nachfolgend werden bevorzugte Ausführungsbeispiele der Erfindung anhand der beiliegenden Zeichnungen näher erläutert.

Es zeigen:
- Figuren 1 und 2: schematische isometrische Ansichten einer bevorzugten Ausführungsvariante einer erfindungsgemäßen Verbindungsanordnung aus unterschiedlichen Perspektiven in einer Vormontagestellung,
- Figur 3: eine schematische Seitenansicht eines ersten Möbelteils mit daran bereits fixiertem Basisteil der Verbindungsanordnung und eines Schubkastenbodens vor Fixierung des zweiten Montageelements entsprechend der in den Figuren 1 und 2 gezeigten Vorpositionierung des zweiten Montageelements außerhalb eines Schachts einer Halteplatte des Basisteils,
- Figur 4: eine der Figur 3 entsprechende Darstellung mit in das zweite Möbelteil teilweise eingeschraubter Schraube vor Eintauchen des zweiten Montageelements in den Schacht,
- Figuren 5 und 6: den Figuren 1 und 2 entsprechende Darstellungen der Verbindungsanordnung mit in den Schacht eingeführtem zweiten Montageelement entsprechend der montierten Position der Verbindungsanordnung,
- Figur 7: eine der Figur 3 entsprechende Darstellung mit endmontierter Verbindungsanordnung entsprechend der in Figur 6 gezeigten Darstellung der Verbindungsanordnung, teilweise im Schnitt dargestellt,
- Figuren 8 bis 10: den Figuren 3, 4 und 7 entsprechende Ansichten zur Darstellung einer Demontage bei an den jeweiligen schubkastenteilen fixierten Montageelementen,
- Figuren 11, 12: den Figuren 8 bis 10 entsprechende Ansichten zur Darstellung einer anschließenden erneuten Montage bei bereits an den jeweiligen Schubkastenteilen fixierten Montageelementen,
- Figur 13: eine isometrische Ansicht des Basisteils ohne zweitem Arretierelement zur Veranschaulichung einer notwendigen Kraftausübung auf das Basisteil zur Aufstülpung des Basisteils auf das am Schubkastenboden fixierte Arretierelement, und
- Figur 14: eine den Figuren 11 und 12 entsprechende Ansicht im fixierten Endzustand der beiden Schubkastenteile und der diese verbindenden Verbindungsanordnung.

In der nachfolgenden Figurenbeschreibung beziehen sich Begriffe wie oben, unten, links, rechts, vorne, hinten usw. ausschließlich auf die in den jeweiligen Figuren gewählte beispielhafte Darstellung und Position der Verbindungsanordnung, Basisteil, erstes Montageelement, zweites Montageelement, Schacht, Halteplatte und dergleichen. Diese Begriffe sind nicht einschränkend zu verstehen, das heißt, durch verschiedene Arbeitsstellungen oder die spiegelsymmetrische Auslegung oder dergleichen können sich diese Bezüge ändern.

In den Figuren 1 und 2 ist mit dem Bezugszeichen 1 insgesamt eine Ausführungsvariante einer erfindungsgemäßen Verbindungsanordnung bezeichnet.

Die Verbindungsanordnung 1 dient, wie beispielsweise in den Figuren 3, 4 und 7 dargestellt, der Verbindung einer Schubkastenwand 10, insbesondere in Gestalt einer Schubkastenfrontblende, mit einem Schubkastenboden 11, derart, dass eine Verschiebung der beiden Schubkastenteile zueinander entlang wenigstens einer ersten Richtungsachse x unterbunden und entlang wenigstens einer zweiten Richtungsachse z begrenzt möglich ist.

Die Verbindungsanordnung 1 weist ein Basisteil 2 mit einer Halteplatte 5 und wenigstens einem ersten Montageelement 4 zur Fixierung des Basisteils 2 an r Schubkastenwand 10 auf. In der gezeigten Ausführungsvariante sind zwei solcher ersten Montageelemente 4 vorgesehen.

Die ersten Montageelemente 4 sind dabei als Dübel, insbesondere geschlitzte Dübel, mit Schlitzen 41 ausgebildet, sowie mit Rippen oder Harpunenstegen 42, die zumindest teilumfänglich an der Dübelaußenseite angeordnet sind.

Diese Dübel werden zur Montage an Schubkastenwand 10 in dazu vorgesehene Aufnahmebohrungen eingesteckt und werden durch die Formgestaltung der Harpunenstege 42, insbesondere nach Einschrauben bzw. Einpressen von hier nicht dargestellten Schrauben bzw. Stiften, durch die der jeweilige Dübel unter Vergrößerung seines Außendurchmessers aufgespreizt wird, gegen ein Herausziehen aus den Aufnahmebohrungen der Schubkastenwand 10 gesichert.

Wie weiter in den Figuren 1 und 2 zu erkennen ist, weist die Halteplatte 5 einen Schacht 51 auf, in den ein zweites Montageelement 3 einführbar ist, das an dem Schubkastenboden 11 fixierbar ist, wie es beispielsweise in den Figuren 4 und 7 dargestellt ist.

Das zweite Montageelement 3 weist eine Durchgangsbohrung 38 zur Aufnahme eines Fixierungsmittels, vorzugsweise einer hier dargestellten Schraube 9 auf, mit dem das zweite Montageelement 3 an dem Schubkastenboden 11 fixierbar ist.

Denkbar ist auch, anstelle der Schraube 9 für die Fixierung einen Spannstift, Dübel, Niet oder dergleichen vorzusehen.

Wie weiter in den Figuren 1 bis 4 dargestellt ist, sind einander gegenüber liegende, parallel oder nahezu parallel zueinander ausgerichtete Schachtwände 52, 53 des Schachts 51 und an diesen entlang führbare Seitenwände 33, 34 des zweiten Montageelements 3 spitzwinklig geneigt zur Durchgangsbohrung 38 des zweiten Montageelements 3 ausgerichtet.

Denkbar wäre auch eine bogenförmige Ausgestaltung der Schachtwände 52, 53 und entsprechend auch der Seitenwände 33, 34 des zweiten Montageelements 3.

Die Neigung der Schachtwände 52, 53 und der drei Seitenwände 33, 34 des zweiten Montageelements 3 beträgt dabei bevorzugt zwischen 5° und 20°, besonders bevorzugt zwischen 10° und 13°, besonders bevorzugt etwa 11°.

Diese Neigung oder bogenförmige Ausbildung der Schachtwände 52, 53 des Schachts 51 und entsprechend der Seitenwände 33, 34 des zweiten Montageelements 3 bewirken, dass bei der Montage der Verbindungsanordnung 1 nach erfolgter Fixierung des Basisteils 2 über die ersten Montageelemente 4 an Schubkastenwand 10 die im zweiten Montageelement 3 vormontierte Schraube 9 mit ihrer Spitze an einer Unterseite des Schubkastenbodens 11 angesetzt wird, wie es in Figur 3 dargestellt ist.

Anschließend erfolgt, wie in Figur 4 dargestellt, ein Einschrauben der Schraube 9 in den Schubkastenboden 11.

Die Schraube 9 ist in ihrer Länge dabei so bemessen, dass ein erster Teil des Gewindehals 92 der Schraube 9 in den Schubkastenboden 11 eingeschraubt werden kann, bevor das zweite Montageelement 3 in den Schacht 51 in der Halteplatte 5 eingezogen wird. Dieser Zustand ist in Figur 4 dargestellt.

Anschließend wird bei weiterem Anziehen der Schraube 9 das zweite Montageelement 3 in den Schacht 51 in der Halteplatte 5 des Basisteils 2 eingezogen.

Durch die spitzwinklig geneigten Schachtwände 52, 53 des Schachts 51 entsprechend der Seitenwände 33, 34 des zweiten Montageelements 3 wird die beispielsweise als Schubkastenfrontblende ausgebildete Schubkastenwand 10 bei fortschreitendem Eintauchen des zweiten Montageelements 3 in den Schacht 51 an die Stirnseite des Schubkastenbodens 11 zusammen mit dem Basisteil 2 herangezogen und sorgt so, ohne dass manuell gegen die Schubkastenwand 10 eine Kraft ausgeübt werden muss, für eine Minimierung eines Spalts zwischen den beiden Schubkastenteilen 10, 11.

Um das zweite Montageelement 3 nicht manuell bei der Montage vor dem Schacht 51 positionieren zu müssen, ist gemäß einer bevorzugten Ausführungsvariante das zweite Montageelement 3 in einem Zustand vor dessen Montage an dem Schubkastenboden 11 über wenigstens einen Steg 12 derart an der Halteplatte 5 fixiert, dass das zweite Montageelement 3 zumindest teilweise aus dem Schacht 51 vorsteht.

Im gezeigten Ausführungsbeispiel ist der hier als Dom 31 bezeichnete Grundkörper des zweiten Montageelements 3 vollständig außerhalb des Schachtes 51 der Halteplatte 5 durch zwei Stege 12 gehalten.

Sobald der Dom 31 in den Schacht 51 eintaucht, werden diese Stege 12 durch Abbrechen von Kanten des Schachtes 51 bzw. des Doms 31 zerstört.

Figuren 5 und 6 zeigen die Verbindungsanordnung 1 in der Endmontagestellung ohne Darstellung der Schubkastenteile 10, 11.

Figur 7 zeigt die Verbindungsanordnung 1, montiert an den beiden Schubkastenteilen 10, 11.

Wie in den Figuren 5 und 6 gezeigt, ist in der Endmontagestellung das zweite Montageelement 3 in den Schacht 51 eingeschoben. In der Endmontagestellung liegt dabei eine Andruckfläche 35 des Doms 31 an dem Schubkastenboden 11 an.

Um nach erfolgter Montage der Verbindungsanordnung 1 an den beiden Schubkastenteilen 10, 11 eine Seitenverschiebung der Schubkastenteile 10, 11 relativ zueinander in einer Richtung y zu ermöglichen, ist, wie in den Figuren 1, 2, 5 und 6 zu erkennen ist, eine sich in einer dritten Richtungsachse y erstreckende Breite b₅₁₁, b₅₁₂ des Schachts 51 bevorzugt größer als eine Breite b₃₁, b₃₂ des in den Schacht 51 einführbaren zweites Montageelements 3.

Das zweite Montageelement 3 ist zur Ermöglichung einer Stabilisierung der Halteplatte 5 wie auch der Schacht 51 in einer Ebene senkrecht zur zweiten Richtungsachse z betrachtet T-förmig gestaltet. Dabei ist der Dom 31 mit der Andruckfläche 35 breiter als ein verjüngter Abschnitt 32 des zweiten Montageelements 3.

Der verjüngte Abschnitt 32 weist auf seiner der Andruckfläche 35 abgewandten Seite, wie es in den Figuren 1 und 5 dargestellt ist, eine Abschrägung 36 auf. Der Dom 31 weist auf seiner der Andruckfläche 35 abgewandten Seite eine Kopfaufnahme 37 zur Aufnahme des Schraubenkopfs 91 der Schraube 9 auf.

Wie weiter in den Figuren 1, 2, 5 und 6 dargestellt ist, ist bei der hier gezeigten bevorzugten Ausführungsvariante zwischen der Halteplatte 5 des Basisteils 2 und den Montageelementen 4 ein elastischer Bereich 6 angeformt.

Dieser elastischer Bereich 6 weist mehrere reversibel biegbare Lamellen 61, 63 auf. Auf der Rückseite der zweiten Lamellen 63 ist eine Ausnehmung 62 angeformt, die der Führung der in die Dübel einschraubbaren Schrauben dient.

Der elastische Bereich 6 ist bevorzugt in Richtung der ersten Richtungsachse x reversibel dehnbar und ermöglicht dadurch ein Ausweichen des Basisteils 2 ohne unbeabsichtigte Aufwölbung oder sogar Brechen der Halteplatte 5.

Wie in den Figuren 8 bis 10 dargestellt ist, ist mit der Verbindungsanordnung 1 auch ermöglicht, nach erfolgter Montage die Verbindung zwischen Basisteil 2 und zweitem Montageelement 3 ohne Lösen des zweiten Montageelements 3 und der ersten Montageelemente 4 von den jeweiligen Schubkastenteilen 10, 11 zu lösen, sprich im Anwendungsfall eines Schubkastens die Schubkastenblende vom Schubkastenboden zu demontieren.

Dazu ist die Halteplatte 5 unter Biegung des elastischen Bereichs 6 um eine zur dritten Richtungsachse y parallele Biegungsachse so reversibel verbiegbar, dass die Halteplatte 5 aus einer Position, bei der das zweite Montageelement 3 in dem Schacht 51 versenkt ist, in eine Position biegbar ist, bei der das zweite Montageelement 3 vollständig aus dem Schacht 51 hervorsteht, wie es in Figur 9 dargestellt ist.

Sobald das zweite Montageelement 3 vollständig aus dem Schacht 51 hervorsteht, ist, wie in Figur 10 dargestellt ist, durch Ausübung einer Kraft F weg von dem Schubkastenboden 11 ein Wegschwenken Schubkastenwand 10, hier in Gestalt einer Schubkastenfrontblende ermöglicht.

Um die Biegung in einfacher Weise zu ermöglichen, ist, wie in den Figuren 2 und 6 dargestellt ist, in einem den ersten Montageelementen entfernten Bereich der Halteplatte 5 eine Montageschräge 8 angeformt, die ein Untergreifen der Halteplatte 5 und eine in Figur 8 gezeigte Kraftausübung in Richtung F, beispielsweise mithilfe eines Hebelwerkzeugs oder manuell, ermöglicht.

Anhand der Figuren 11 bis 14 wird nachfolgend noch ein Wiederansetzen der Schubkastenwand 10 an den Schubkastenboden 11 nach einer wie oben anhand der Figuren 8 bis 10 erläuterten Demontage beschrieben.

Wie in Figur 11 und Figur 12 dargestellt ist, kann zur erneuten Montage Schubkastenwand 10 an dem Schubkastenboden 11 die Schubkastenwand 10 wieder an den Schubkastenboden 11 herangeführt werden. Durch die Montageschräge der Halteplatte 5 und der Abschrägung 36 am Dom 31 kann die Halteplatte 5 entlang der Abschrägung 36 und der Montageschräge 8 entlanggleiten, bis die in Figur 12 gezeigte Stellung erreicht ist, bei der die Schubkastenwand 10 an dem Schubkastenboden 11 mindestens nahezu anliegt.

Anschließend kann unter manueller Beaufschlagung einer Kraft auf die Fingermulden 7, die in einem dem ersten Montageelement 4 abgewandten Bereich der Halteplatte 5 angeformt sind, die Halteplatte 5 so weit weiter in Kraftwirkungsrichtung bewegt werden, dass der Schacht 51 der Halteplatte 5 wieder entlang der Seitenwände 33, 34 des Montageelements 3 mit den Schachtwänden 52, 53 des Schachts 51 in die in Figur 14 gezeigte Montagestellung gleiten.

Figur 13 zeigt nochmals in einer isometrischen Darstellung des Basisteils 2 die Kraftrichtung F der notwendigen Kraftausübung auf die Fingermulden 7 der Halteplatte 5. Die Fingermulden 7 sind dabei bevorzugt jeweils als gebogener Steg 71 und an diesen angeformten Rippen 72 ausgebildet.

### Bezugszeichenliste

- 1: Verbindungsanordnung

- 2: Basisteil

- 3: Montageelement
- 31: Dom
- 32: verjüngter Abschnitt
- 33: Seitenwand
- 34: Seitenwand
- 35: Andruckfläche
- 36: Abschrägung
- 37: Kopfaufnahme
- 38: Durchgangsbohrung

- 4: Montageelement
- 41: Schlitz
- 42: Harpunensteg

- 5: Halteplatte
- 51: Schacht
- 52: Schachtwand
- 53: Schachtwand

- 6: elastischer Bereich
- 61: erste Lamellen
- 62: Ausnehmung
- 63: zweite Lamellen

- 7: Fingermulde
- 71: Steg
- 72: Rippe

- 8: Montageschräge

- 9: Schraube
- 91: Schraubenkopf
- 92: Gewindehals
- 10: Schubkastenwand, Frontblende
- 11: Schubkastenboden
- 12: Steg

- b₃₁: Breite
- b₃₂: Breite
- b₅₁₁: Breite
- b₅₁₂: Breite

- F: Kraft

- x: Richtungsachse
- y: Richtungsachse
- z: Richtungsachse

## Patentansprüche

1. Verbindungsanordnung (1) zur Verbindung einer Schubkastenwand (10), insbesondere einer Schubkastenfrontblende, mit einem Schubkastenboden (11), derart, dass eine Verschiebung der beiden Schubkasteneile zueinander entlang wenigstens einer ersten Richtungsachse (x) unterbunden und entlang wenigstens einer zweiten Richtungsachse (z) begrenzt möglich ist, aufweisend
- ein Basisteil (2) mit einer Halteplatte (5) und wenigstens einem ersten Montageelement (4) zur Fixierung des Basisteils (2) an der Schubkastenwand (10),
- ein in einen Schacht (51) in der Halteplatte (5) des Basisteils (2) einführbares zweites Montageelement (3), das an dem Schubkastenboden (11) fixierbar ist,
- wobei das zweite Montageelement (3) eine Durchgangsbohrung (38) zur Aufnahme eines Fixierungsmittels, insbesondere einer Schraube (9), eines Spannstifts, eines Dübels, Niets oder dergleichen, aufweist, mit dem das zweite Montageelement (3) an dem Schubkastenboden (11) fixierbar ist,
**dadurch gekennzeichnet, dass**
- einander gegenüber liegende, parallel oder nahezu parallel zueinander ausgerichtete Schachtwände (52, 53) des Schachts (51) und an diesen entlang führbare Seitenwände (33, 34) des zweiten Montageelements (3) im montierten Zustand spitzwinklig geneigt zur Durchgangsbohrung (38) des zweiten Montageelements (3) ausgerichtet oder bogenförmig sind.

2. Verbindungsanordnung nach Anspruch 1, **dadurch gekennzeichnet, dass** eine sich in einer dritten Richtungsachse (y) erstreckende Breite (b₅₁₁, b₅₁₂) des Schachts (51) größer ist als eine Breite (b₃₁, b₃₂) des in den Schacht (51) einführbaren zweiten Montageelements (3).

3. Verbindungsanordnung nach einem der Ansprüche 1 oder 2, **dadurch gekennzeichnet, dass** der Schacht (51) und das zweite Montageelement (3) in einer Ebene senkrecht zur zweiten Richtungsachse (z) betrachtet T-förmig gestaltet sind.

4. Verbindungsanordnung nach einem der vorstehenden Ansprüche, **dadurch gekennzeichnet, dass** das zweite Montageelement (3) in einem Zustand vor dessen Montage an dem Schubkastenboden (11) über eine Verbindung, insbesondere wenigstens einen Steg (12) oder wenigstens eine Filmhaut,derart an der Halteplatte (5) fixiert ist, dass das zweite Montageelement (3) zumindest teilweise aus dem Schacht (51) vorsteht.

5. Verbindungsanordnung nach Anspruch 4, **dadurch gekennzeichnet, dass** die Verbindung durch eine Einführbewegung des zweiten Montageelements (3) in den Schacht (51) zerstörbar ist.

6. Verbindungsanordnung nach einem der vorstehenden Ansprüche, **dadurch gekennzeichnet, dass** das wenigstens eine erste Montageelement (4) als Dübel, insbesondere als geschlitzter Dübel, ausgebildet ist, mit Rippen oder Harpunenstegen (42), die zumindest teilumfänglich an der Dübelaußenseite angeordnet sind.

7. Verbindungsanordnung nach einem der vorstehenden Ansprüche, **dadurch gekennzeichnet, dass** die erste, zweite und dritte Richtungsachse (x, y, z) orthogonal zueinander ausgerichtet sind.

8. Verbindungsanordnung nach einem der vorstehenden Ansprüche, **dadurch gekennzeichnet, dass** zwischen der Halteplatte (5) und dem wenigstens einem ersten Montageelement (4) ein elastischer Bereich (6) angeformt ist.

9. Verbindungsanordnung nach Anspruch 8, **dadurch gekennzeichnet, dass** der elastische Bereich (6) mehrere reversibel biegbare Lamellen (61, 63) aufweist.

10. Verbindungsanordnung nach Anspruch 8 oder 9, **dadurch gekennzeichnet, dass** der elastische Bereich (6) in Richtung der ersten Richtungsachse (x) reversibel dehnbar ist.

11. Verbindungsanordnung nach Anspruch 8, 9 oder 10, **dadurch gekennzeichnet, dass** die Halteplatte (5) unter Biegung des elastischen Bereichs (6) um eine zur dritten Richtungsachse (y) parallele Biegungsachse so reversibel verbiegbar ist, dass die Halteplatte (5) aus einer Position, bei der das zweite Montageelement (3) in dem Schacht (51) versenkt ist, in eine Position biegbar ist, bei der das zweite Montageelement (3) vollständig aus dem Schacht (51) hervorsteht.

12. Verbindungsanordnung nach einem der vorstehenden Ansprüche, **dadurch gekennzeichnet, dass** in einer einer Andruckfläche (35) des zweiten Montageelements (3) abgewandten Fläche eine die Durchgangsbohrung (38) umgebende Ausnehmung (37) zur Begrenzung der Eindringtiefe des Fixierungsmittels angeformt ist.

13. Verbindungsanordnung nach einem der vorstehenden Ansprüche, **dadurch gekennzeichnet, dass** in einem dem ersten Montageelement (4) abgewandten Bereich der Halteplatte (5) wenigstens eine Fingermulde (7) angeformt ist.

14. Verbindungsanordnung nach Anspruch 13, **dadurch gekennzeichnet, dass** die wenigstens eine Fingermulde (7) als gebogener Steg (71) mit an diesem angeformten Rippen (72) ausgebildet ist.

15. Schubkasten mit einer gegenüber einem Schubkastenboden (11) in mindestens einer Richtung justierbaren Frontblende (10), wobei der Schubkastenboden (11) über eine Verbindungsanordnung (1) mit der Frontblende (10) verbunden ist, **dadurch gekennzeichnet, dass** die Verbindungsanordnung (1) gemäß einem oder mehreren der vorstehenden Ansprüche ausgebildet ist.

## Claims

1. Connecting arrangement (1) for connecting a drawer wall (10), in particular a drawer front panel, to a drawer bottom (11) in such a way that a displacement of the two drawer parts relative to one another along at least one first directional axis (x) is prevented and is possible to a limited extent along at least one second directional axis (z), comprising
- a base part (2) with a retaining plate (5) and at least one first mounting element (4) for fixing the base part (2) to the drawer wall (10),
- a second mounting element (3) which can be inserted into a shaft (51) in the retaining plate (5) of the base part (2) and can be fixed to the drawer bottom (11),
- wherein the second mounting element (3) has a through-hole (38) for receiving a fixing means, in particular a screw (9), a tension pin, a dowel, rivet or the like, with which the second mounting element (3) can be fixed to the drawer bottom (11),
**characterized in that**
- mutually opposite, parallel or almost parallel shaft walls (52, 53) of the shaft (51) and side walls (33, 34) of the second mounting element (3), which can be guided along the latter in the mounted state, are inclined at an acute angle with respect to the through-hole (38) of the second mounting element (3) or are arcuate.

2. Connecting arrangement according to claim 1, **characterized in that** a width (b₅₁₁, b₅₁₂) of the shaft (51) extending in a third directional axis (y) is larger than a width (b₃₁, b₃₂) of the second mounting element (3) insertable into the shaft (51).

3. Connecting arrangement according to any one of claims 1 or 2, **characterized in that** the shaft (51) and the second mounting element (3) are T-shaped when viewed in a plane perpendicular to the second directional axis (z).

4. Connecting arrangement according to one of the preceding claims, **characterized in that** the second mounting element (3), in a state prior to its mounting on the drawer bottom (11), is fixed to the retaining plate (5) via a connection, in particular at least one web (12) or at least one film skin, in such a way that the second mounting element (3) protrudes at least partially from the shaft (51).

5. Connecting arrangement according to claim 4, **characterized in that** the connection is destructible by an insertion movement of the second mounting element (3) into the shaft (51).

6. Connecting arrangement according to one of the preceding claims, **characterized in that** the at least one first mounting element (4) is designed as a dowel, in particular as a slotted dowel, with ribs or harpoon webs (42) which are arranged at least partially circumferentially on the outside of the dowel.

7. Connecting arrangement according to any one of the preceding claims, **characterized in that** the first, second and third directional axes (x, y, z) are oriented orthogonally to each other.

8. Connecting arrangement according to one of the preceding claims, **characterized in that** an elastic region (6) is integrally formed between the retaining plate (5) and the at least one first mounting element (4).

9. Connecting arrangement according to claim 8, **characterized in that** the elastic region (6) comprises a plurality of reversibly bendable lamellae (61, 63).

10. Connecting arrangement according to claim 8 or 9, **characterized in that** the elastic region (6) is reversibly extensible in the direction of the first directional axis (x).

11. Connecting arrangement according to claim 8, 9 or 10, **characterized in that** the retaining plate (5) is reversibly bendable, with bending of the elastic region (6) about a bending axis parallel to the third directional axis (y), in such a way that the retaining plate (5) is bendable from a position in which the second mounting element (3) is recessed in the shaft (51) into a position in which the second mounting element (3) protrudes completely from the shaft (51).

12. Connecting arrangement according to one of the preceding claims, **characterized in that** a recess (37) surrounding the through-hole (38) is formed in a surface facing away from a pressure surface (35) of the second mounting element (3) for limiting the penetration depth of the fixing means.

13. Connecting arrangement according to one of the preceding claims, **characterized in that** at least one finger recess (7) is integrally formed in a region of the retaining plate (5) facing away from the first mounting element (4).

14. Connecting arrangement according to claim 13, **characterized in that** the at least one finger recess (7) is designed as a curved web (71) with ribs (72) formed thereon.

15. Drawer with a front panel (10) adjustable in at least one direction relative to a drawer bottom (11), the drawer bottom (11) being connected to the front panel (10) via a connecting arrangement (1), **characterized in that** the connecting arrangement (1) is designed according to one or more of the preceding claims.

## Revendications

1. Dispositif d'assemblage (1) pour l'assemblage d'une paroi de tiroir (10), en particulier d'un panneau de façade de tiroir, avec un fond de tiroir (11), de telle façon qu'une translation des deux parties de tiroir l'une par rapport à l'autre soit empêchée sur au moins un premier axe de direction (x) et possible de façon limitée sur au moins un deuxième axe de direction (z), comprenant
- une partie de base (2) avec une plaque de maintien (5) et au moins un premier élément de montage (4) pour fixer la partie de base (2) sur la paroi de tiroir (10),
- un deuxième élément de montage (3) pouvant être introduit dans une goulotte (51) dans la plaque de maintien (5) de la partie de base (2), qui peut être fixé sur le fond de tiroir (11),
- le deuxième élément de montage (3) comportant un perçage traversant (38) destiné à recevoir un moyen de fixation, en particulier une vis (9), une goupille, un goujon, un rivet ou similaire, avec lequel le deuxième élément de montage (3) peut être fixé sur le fond de tiroir (11),
**caractérisé en ce que** des parois de goulotte (52, 53) de la goulotte (51) se faisant face, orientées parallèlement ou presque parallèlement l'une à l'autre, et des parois latérales (33, 34) du deuxième élément de montage (3) pouvant être guidées le long de celles-ci sont orientées, dans l'état monté, à angle aigu par rapport au perçage traversant (38) du deuxième élément de montage (3) ou sont en forme d'arc de cercle.

2. Dispositif d'assemblage selon la revendication 1, **caractérisé en ce qu'**une largeur (b₅₁₁, b₅₁₂) de la goulotte (51) s'étendant sur un troisième axe de direction (y) est plus grande qu'une largeur (b₃₁, b₃₂) du deuxième élément de montage (3) qui peut être introduit dans la goulotte (51).

3. Dispositif d'assemblage selon l'une des revendications 1 ou 2, **caractérisé en ce que** la goulotte (51) et le deuxième élément de montage (3) sont conformés en forme de T, vus dans un plan perpendiculaire au deuxième axe de direction (z).

4. Dispositif d'assemblage selon l'une des revendications précédentes, **caractérisé en ce que** le deuxième élément de montage (3) est fixé sur la plaque de maintien (5), dans un état précédant le montage sur le fond de tiroir (11), à l'aide d'un assemblage, en particulier d'au moins une barrette (12) ou d'au moins un film, de telle manière que le deuxième élément de montage (3) dépasse au moins en partie de la goulotte (51).

5. Dispositif d'assemblage selon la revendication 4, **caractérisé en ce que** l'assemblage peut être détruit par un mouvement d'introduction du deuxième élément de montage (3) dans la goulotte (51).

6. Dispositif d'assemblage selon l'une des revendications précédentes, **caractérisé en ce que** l'au moins un premier élément de montage (4) est conformé comme un goujon, en particulier comme un goujon fendu, avec des nervures ou des barbillons (42), qui sont disposés sur l'extérieur du goujon au moins sur une partie de la circonférence.

7. Dispositif d'assemblage selon l'une des revendications précédentes, **caractérisé en ce que** le premier axe de direction, le deuxième et le troisième (x, y, z) sont orientés perpendiculairement les uns aux autres.

8. Dispositif d'assemblage selon l'une des revendications précédentes, **caractérisé en ce qu'**une zone élastique (6) est formée entre la plaque de maintien (5) et l'au moins un premier élément de montage (4).

9. Dispositif d'assemblage selon la revendication 8, **caractérisé en ce que** la zone élastique (6) comporte plusieurs lamelles (61, 63) flexibles de façon réversible.

10. Dispositif d'assemblage selon la revendication 8 ou 9, **caractérisé en ce que** la zone élastique (6) est extensible de façon réversible dans le sens du premier axe de direction (x).

11. Dispositif d'assemblage selon la revendication 8, 9 ou 10, **caractérisé en ce que** la plaque de maintien (5) peut être pliée de façon réversible par le pliage de la zone élastique (6) autour d'un axe de pliage parallèle au troisième axe de direction (y), de telle manière que la plaque de maintien (5) puisse être pliée d'une position dans laquelle le deuxième élément de montage (3) est enfoncé dans la goulotte (51) à une position dans laquelle le deuxième élément de montage (3) dépasse entièrement de la goulotte (51).

12. Dispositif d'assemblage selon l'une des revendications précédentes, **caractérisé en ce qu'**un évidement (37) entourant le perçage traversant (38) est formé dans une surface tournée à l'opposé d'une surface d'appui (35) du deuxième élément de montage (3) pour limiter la profondeur de pénétration du moyen de fixation.

13. Dispositif d'assemblage selon l'une des revendications précédentes, **caractérisé en ce qu'**au moins un creux pour les doigts (7) est formé dans une zone de la plaque de maintien (5) tournée à l'opposé du premier élément de montage (4).

14. Dispositif d'assemblage selon la revendication 13, **caractérisé en ce que** l'au moins un creux pour les doigts (7) est conformé comme une barrette (71) incurvée sur laquelle des nervures (72) sont formées.

15. Tiroir avec un panneau de façade (10) pouvant être ajusté dans au moins une direction par rapport à un fond de tiroir (11), dans lequel le fond de tiroir (11) est assemblée avec le panneau de façade (10) par l'intermédiaire d'un dispositif d'assemblage (1), **caractérisé en ce que** le dispositif d'assemblage (1) est conformé selon une ou plusieurs des revendications précédentes.
